# EUROPÄISCHE PATENTSCHRIFT

(11) **EP 0 213 492 B1**
(45) Veröffentlichungstag und Bekanntmachung des Hinweises auf die Patenterteilung: **29.11.1989**
(21) Anmeldenummer: 86111206.8
(22) Anmeldetag: 13.08.1986
(51) Int. Cl.: F23C 5/32, F23C 6/04

(54) **Verfahren zum Verfeuern von Brennstoffen unter Reduzierung der Stickoxidbelastung und Feuerung zur Durchführung des Verfahrens**
Method of burning fuel while reducing the charge of nitric oxide, and furnace for carrying out the method
Procédé pour brûler des combustibles avec réduction de la charge en oxyde d'azote et foyer pour la mise en oeuvre du procédé

(30) Priorität: 04.09.1985 DE 3531571
(43) Veröffentlichungstag der Anmeldung: 11.03.1987
(73) Patentinhaber: L. & C. Steinmüller GmbH, D-51641 Gummersbach (DE)
(72) Erfinder: Rennert, Klaus-Dieter, Dipl.-Ing., D-5270 Gummersbach 1 (DE); Schreier, Wolfgang, Dipl.-Ing., D-5270 Gummersbach 1 (DE)
(74) Vertreter: Carstens, Wilhelm, Dipl.-Phys.

(56) Entgegenhaltungen:
- DE-A- 2 837 156
- DE-C- 938 326
- GB-A- 2 146 113
- PATENTS ABSTRACTS OF JAPAN, Band 8, Nr. 94 (M-293)[1581], 28. April 1984; & JP-A-59 9413 (BABCOCK HITACHI K.K.) 18.01.1984
- idem
- PATENTS ABSTRACTS OF JAPAN, Band 7, Nr. 102 (M-211)[1247], 30. April 1983; & JP-A-58 24706 (KOBE SEIKOSHO K.K.) 14.02.1983
- PATENTS ABSTRACTS OF JAPAN, Band 8, Nr. 22 (M-272)[1459], 31. Januar 1984; & JP-A-58 182 005 (BABCOCK HITACHI K.K.) 24.10.1983
- "PROCEEDINGS OF THE 1982 JOINT SYMPOSIUM ON STATIONARY COMBUSTION NO CONTROL" , Seiten 15/1 - 15/20

## Beschreibung

Die Erfindung betrifft ein Verfahren zum Verfeuern von festen, flüssigen oder gasförmigen Brennstoffen, insbesondere Kohlenstaub, bei dem der Hauptbrennstoff über Hauptbrenner tangential in einen Feuerraum eingeführt und verbrannt wird, Reduktionsbrennstoff über Reduktionsbrenner zur Reduktion der bei der Verbrennung des Hauptbrennstoffes entstehenden Stickoxide in den Feuerraum eingeführt und unterstöchiometrisch verbrannt wird und bei dem zur Sicherung des Ausbrandes des in den Feuerraum eingeführten Brennstoffes oberhalb der Zufuhr von Haupt- und Reduktionsbrennstoff Ausbrandluft zugeführt wird, wobei im Feuerraum eine schraubenartige, aufsteigende Strömung aufgebaut wird.

Ein solches Verfahren ist aus der Druckschrift «Development of Mitsubishi» «MACT in-furnace NOₓ- removal process for steam generators», Seite 15-1 bis 15-20 aus «Proceedings of the 1982 Joint Symposium on Stationary Combustion NO_{X} Control» bekannt, insbesondere aus Fig. 20 auf Seite 15-18. Bei der bekannten Verfahrensführung bilden sich im Feuerraum von unten nach oben eine Hauptverbrennungszone, eine Stickoxidreduktionszone, in der der Reduktionsbrennstoff unterstöchiometrisch verbrannt wird, und über der Ausbrandluftzuführung eine Ausbrandzone. Bei der eingesetzten Feuerung sind jeweils in einem Brennerspiegel, d.h. in einer Vertikalebene übereinander, Hauptbrenner, Reduktionsbrenner und Ausbrandluftdüse angeordnet (vgl. insbesondere Fig. 20 der Druckschrift). Es hat sich herausgestellt, daß die großtechnische Anwendung einer solchen Brennstoffstufung auf Schwierigkeiten stößt. In dem Feuerraum bewegen sich die gasförmigen und festen Stoffe entlang einer schraubenförmigen Bahn aufwärts, so daß bei Anordnung der Reduktionsbrenner in derselben Vertikalebene wie der oder die Hauptbrenner nicht sichergestellt ist, daß der Reduktionsbrennstoff das weiter unten gebildete NOₓ nicht mehr reduzieren kann, da der Brennstoff nicht mehr mit ihm in Berührung kommt. Bei dem bekannten Verfahren erfolgt somit das Einbringen des Reduktionsbrennstoffes weitestgehend ohne Berücksichtigung der Lage der Primärflammen im unteren Teil des Feuerraumes, in denen das NO_{X} gebildet wird. Diese örtliche Unabhängigkeit bringt vor allem dann Nachteile, wenn bei Teillastbetrieb einige Brenner abgeschaltet werden, weil dann eine gute Durchmischung zwischen den Rauchgasen aus der primären Verbrennungszone und dem Reduktionsbrennstoff nicht mehr erreicht werden kann. Darüber hinaus führt die Anordnung der Reduktionsbrenner in demselben Brennerspiegel oberhalb der Hauptbrenner zu einem relativ hohen Feuerraum.

Weiterhin ist aus «PATENTS ABSTRACTS OF JAPAN, Band 8, Nr. 94 (M-293) (1581), 28. April 1984, & JP-A-59 9413 (BABCOCK HITACHI K.K.) 18.01.1984» ein Verfahren zum Verfeuern von Brennstoffen unter NOx-Minderung bekannt, bei dem in einer Stirnwand des Feuerraumes mehrere Brenner in Reihen übereinander angeordnet sind; zwischen zwei horizontalen Brennerreihen und versetzt zu den Brennern der beiden Reihen sind Öffnungen für die Injektion von Hilfsbrennstoff mit einer geringen Luftmenge angeordnet. Die von dem Hilfsbrennstoff gebildeten Flammen bilden sich zwischen den mit dem Hauptbrennstoff betriebenen Flammen der Hauptbrenner aus.

Die einzelnen Öffnungen sind nicht bestimmten Hauptbrennern zugeordnet.

Schließlich ist aus «PATENTS ABSTRACTS OF JAPAN, Band 7, Nr. 102 (M-211) (1247), 30. April 1983; & JP-A-58 24706 (KOBE SEIKOSHO K:K.) 14.02.1983» ein Verfahren bekannt, bei dem zwei Brenner in einer Feuerraumwand angeordnet sind.

Der eine der beiden übereinander angeordneten Brenner ist schräg in der Feuerraumwand angeordnet, so daß sich die Längsachsen in einem vorgegebenen Abstand von den Brennermündungen schneiden. Der eine Brenner wird mit pulverisierter Kohle und der andere Brenner mit Schweröl betrieben. Die beiden Flammen werden zur Überdeckung gebracht, um einerseits die Bildung von Brennstoff-NOx bei der Verbrennung der Kohle zu unterdrücken und andererseits die Bildung von thermischem NO_{X} bei der heißen Verbrennung von Schweröl zu verringern. Es findet sich kein Hinweis darauf, wie mit Hilfe eines Reduktionsbrennstoffes bereits gebildetes NOX reduziert werden soll.

Es ist die Aufgabe der vorliegenden Erfindung, ein Verfahren zum Verfeuern von Brennstoffen mit einer im Feuerraum schraubenartig aufsteigenden Strömung anzugeben, bei dem einerseits eine ausreichende Stickoxidminderung möglich ist und andererseits auch bei Teillast eine gute Einmischung des Reduktionsbrennstoffes in die Primärflamme der Hauptbrenner gewährleistet ist.

Diese Aufgabe wird dadurch gelöst, daß jedem Hauptbrenner ein Reduktionsbrenner direkt zugeordnet wird und der Reduktionsbrennstoff des zugeordneten Reduktionsbrenners der den Hauptbrenner verlassenden gekrümmten Zuströmung zur schraubenartigen Strömung in der Mitte des Feuerraumes in vorgegebenem Abstand von der Mündung des Hauptbrenners an einer Stelle zugemischt wird, an der die Bildung von Stickoxiden in Gasreaktionen in der Flamme des Hauptbrenners abgeschlossen ist.

Somit erfolgt die Zufuhr des Reduktionsbrennstoffes in direkter Zuordnung zu dem einzelnen Hauptbrenner. Dabei wird der Strömungsvektor der gekrümmten und eventuell bereits aufsteigenden Zuströmung berücksichtigt, d.h. die Zufuhr des Reduktionsbrennstoffes wird so auf die Zuströmung aus dem Hauptbrenner ausgerichtet, daß die durch Mischung mit dem Reduktionsbrennstoff nach Abschluß der Gasreaktionen in der Primärflamme erfolgt, um die in den Gasreaktionen gebildeten Stickoxide zu reduzieren. Um dies erreichen zu können, erfolgt die Eindüsung des Reduktionsbrennstoffes in naher und seitlich versetzter Zuordnung zum Hauptbrenner, wodurch die Bauhöhe des Feuerraumes reduziert werden kann.

Vorzugsweise liegt die Luftzahl am Hauptbrenner zwischen 0,8 und 1,2 und soll nach dem Einmischen des Reduktionsbrennstoffes zwischen 0,6 und 1,0 liegen.

Dabei wird weiterhin bevorzugt, daß das Verhältnis von Hauptbrennstoff zu Reduktionsbrennstoff zwischen 50:50 und 90:10 liegt.

Vorzugsweise wird der Reduktionsbrennstoff bezogen auf den Drehsinn der schraubenförmigen Strömung voreilend zum Hauptbrennstoff eingeführt.

Es ist jedoch auch möglich, daß bezogen auf den Drehsinn der schraubenförmigen Strömung der Reduktionsbrennstoff nacheilend zum Hauptbrennstoff eingeführt wird.

Diese Relativbeziehungen zwischen den Brennstoffen sind durch Veränderung des Eindüsungswinkels und/oder des Eindüsungsortes zu erreichen.

Weiterhin wird bevorzugt, daß als Hauptbrennstoff und Reduktionsbrennstoff der gleiche Brennstoff, vorzugsweise Braunkohle, eingesetzt wird. Es kann zweckmäßig sein, daß der Reduktionsbrennstoff mit Luft und/oder Rauchgas eingeführt wird. Mischungen sind möglich.

Um in allen Lastbereichen eine gute Durchmischung zu erreichen, ist es zweckmäßig, wenn die Menge der Ausbrandluft unabhängig von der Anzahl der betriebenen Brenner eingestellt wird.

Die Erfindung richtet sich auch auf eine Tangentialfeuerung mit einer Vielzahl von auf einen Brennkreis ausgerichteten Hauptbrennern, einer Vielzahl von Reduktionsbrennern und einer Vielzahl von oberhalb der Reduktionsbrenner angeordneten Ausbrandluftdüsen.

Erfindungsgemäß ist bei dieser Tangentialfeuerung vorgesehen, daß jedem Hauptbrenner ein Reduktionsbrenner direkt zugeordnet ist und daß jeder Reduktionsbrenner nahe dem Hauptbrenner mindestens mit einem seitlichen Abstand angeordnet und so ausgerichtet ist, daß bei Betrieb der Tangentialfeuerung der über den Reduktionsbrenner eingedüste Reduktionsbrennstoff an einer vorgegebenen Stelle in die dem Hauptbrenner zuzuordnende Primärflamme an einer Stelle zugemischt wird, an der die Bildung von Stickoxiden in Gasreaktionen in der Flamme des Hauptbrenners abgeschlossen ist.

Wenn bei einer solchen Tangentialfeuerung mindestens zwei Hauptbrenner in einer Ebene nebeneinander in einer Feuerraumwand angeordnet sind, ist es zweckmäßig, daß die den zwei Hauptbrennern zugeordneten zwei Reduktionsbrenner zwischen den beiden Hauptbrennern angeordnet sind.

Wenn bei einer Tangentialfeuerung mindestens zwei Hauptbrenner in einer Ebene nebeneinander in einer Feuerraumwand angeordnet sind, ist es andererseits zweckmäßig, daß die den zwei Hauptbrennern zugeordneten zwei Reduktionsbrenner jeweils auf der gleichen Seite der Hauptbrenner und in derselben Feuerraumwand wie die Hauptbrenner angeordnet sind. Die besonderen Vorteile des Verfahrens kommen zum Tragen, wenn mindestens zwei Hauptbrenner untereinander angeordnet sind und die zwei zugeordneten Reduktionsbrenner in einer dazu parallelen vertikalen Ebene angeordnet sind.

Schließlich ist es zweckmäßig, daß die Zahl und die Anordnung der Ausbrandluftdüsen der Zahl und der Anordnung der Hauptbrenner entspricht oder eine größere Anzahl von Ausbrandluftdüsen gleichmäßig um den Feuerraum herum verteilt angeordnet sind.

Schließlich soll darauf hingewiesen werden, daß wenn bei Teillast Hauptbrenner abgeschaltet werden, selbstverständlich die zugeordneten Reduktionsbrenner mit abgeschaltet werden.

Das erfindungsgemäße Verfahren läßt sich nicht nur mit Vorteil bei einer Tangentialfeuerung in Form einer Wandfeuerung einsetzen, sondern auch bei einer Tangentialfeuerung in Form einer Eckenfeuerung.

Das erfindungsgemäße Verfahren und zwei Ausführungsformen einer Feuerung sollen nun anhand der beigefügten Figuren erläutert werden. Es zeigt:
Fig. 1 eine perspektivische Darstellung des Feuerraumes einer Allwandfeuerung, wobei nur in einer Wand drei übereinander angeordnete Hauptbrenner und die diesen Hauptbrennern zuzuordnenden schraubenförmigen Bahnen des Hauptbrennstoffes und der zugeordneten Verbrennungsprodukte dargestellt sind,
Fig. 2 eine Darstellung einer Ausführungsform der erfindungsgemäßen Tangentialfeuerung vergleichbar Figur 1, wobei die Bestückung einer Wand dargestellt ist,
Fig. 3 einen schematischen Querschnitt zur Erläuterung der Brennstoffzuführung bei der Ausführungsform gemäß Figur 2,
Fig. 4 eine Darstellung vergleichbar Figur 2 mit einer anderen Brenneranordnung und
Fig. 5 einen Schnitt vergleichbar Figur 3 durch die Anordnung gemäß Figur 4.

Bei dem in der Figur 1 dargestellten Feuerraum 1 einer Allwandfeuerung sind in der hinteren Wand in einem Brennerspiegel übereinanderliegend Hauptbrenner 2, 3 und 4 angeordnet, die auf den in der Figur schematisch dargestellten Brennkreis 5 ausgerichtet sind. Die den Hauptbrenner 2 verlassenden Verbrennungsprodukte beschreiben im wesentlichen die strichpunktierte Bahn, die den Hauptbrenner 3 verlassenden Verbrennungsprodukte die gestrichelte Bahn und die den Hauptbrenner 4 verlassenden Produkte die durchgezogene Bahn. Würde der Reduktionsbrennstoff nun beispielsweise über einen in der Figur 1 dargestellten und in demselben Brennerspiegel liegenden Reduktionsbrenner 6 eingedüst werden, kann der Reduktionsbrennstoff das in den Primärflammen der untenliegenden Brenner 3 und 4 entstandene NOₓ nicht reduzieren, da er mit diesem NOₓ im wesentlichen nicht mehr in Berührung kommt.

Bei der in den Figuren 2 und 3 gezeigten Ausführungsform, sind auf jeder Wand der Feuerung zwei nebeneinanderliegende Hauptbrenner 2 und 2' und zwei nebeneinanderliegende Hauptbrenner 3 und 3' vorgesehen, wobei die Brenner 2 und 3 bzw. 2' und 3' in derselben Vertikalebene liegen. Die Brenner bestehen jeweils aus einer Unterluftzufuhr UL, einer ersten Brennstoffzufuhr Bi, aus einer Zwischenluftzufuhr ZL einer zweiten Brennstoffzufuhr B₂ und einer Oberluftzufuhr OL. Jedem der vier Hauptbrenner 2, 2', 3 und 3' ist ein Reduktionsbrenner 6 bzw. 6'zugeordnet, und zwar ist dieser Brenner bezogen auf die Mitte der Zwischenluftzufuhr ZL um einen gewissen Betrag nach links und einen gewissen Betrag nach oben versetzt.

Wie aus den Figuren 2 und 3 ableitbar ist, stömen die Verbrennungsprodukte der Hauptbrenner 2 und 2' auf gekrümmten aufsteigenden Bahnen B2 bzw. B2' nach innen und aufwärts, d.h. aus der Zeichenebene der Figur 3 nach oben. Die Anordnung und Ausrichtung der Reduktionsbrenner 6 und 6' ist nun so getroffen, daß der Zusatzbrennstoff an vorgegebenen Mischstellen M₂ und M_{z}· in die Primärflamme eingemischt wird, wobei die Einmischstellen M im wesentlichen den Abschluß der Gasreaktionen in den Primärflammen anzeigen.

Es soll hier nochmals darauf hingewiesen werden, daß die Figuren der Erläuterung des erfinderischen Grundgedankens dienen, jedoch keine Konstruktionszeichnungen darstellen.

Während bei dieser Ausführungsform die Reduktionsbrenner nach oben versetzt sind, kann auch eine Versetzung nach unten in Betracht gezogen werden, nur muß dann die Ausrichtung entsprechend angepaßt werden.

Wie auch in den Figuren 4 und 5 sind dieselben Bezugszeichen verwendet worden. Diese Ausführungsform unterscheidet sich dadurch, daß die Reduktionsbrenner nicht jeweils auf einer Seite der Hauptbrenner angeordnet sind, sondern daß Reduktionsbrenner 7 und 7' zwischen den beiden Brennern angeordnet sind.

Bei der Ausführungsform gemäß Figuren 2 und 3 befinden sich im Spiegel der übereinander angeordneten Brenner 2 und 3 bzw. 2' und 3' jeweils eine Ausbrandluftdüse 8 und 8', während bei der Ausführungsform gemäß Figuren 4 und 5 eine Vielzahl von den Brennern nicht besonders zugeordneten Ausbrandluftdüsen 9 vorgesehen sind. Selbstverständlich können die Ausbrandluftdüsenkonfigurationen auch ausgetauscht werden.

Schließlich soll darauf hingewiesen werden, daß die erfindungsgemäße Verfahrensführung nicht auf die besondere Hauptbrennerkonfiguration beschränkt ist.

Durch die seitliche Nebenordnung der Reduktionsbrenner 6, 6' bzw. 7, 7' zu den Hauptbrennern wird eine relativ geringe Bauhöhe möglich. Bei Teillast, z.B. durch Abschalten der Hauptbrenner 2 und 2' zusammen mit den Reduktionsbrennern 6 und 6' wird die Stickoxidreduktion im Bereich der Brenner 3 und 3' nicht verschlechtert, da der über die den Hauptbrennern 3 und 3' zugeordneten Reduktionsbrenner 7 und 7' eingeführte Reduktionsbrennstoff wirksam in die Primärflammen der Brenner 3 und 3' eingemischt wird.

## Patentansprüche

1. Verfahren zum Verfeuern von festen, flüssigen oder gasförmigen Brennstoffen, insbesondere Kohlenstaub, bei dem Hauptbrennstoff über Hauptbrennertangential in einen Feuerraum eingeführt und verbrannt wird, Reduktionsbrennstoff über Reduktionsbrenner zur Reduktion der bei der Verbrennung des Hauptbrennstoffes entstehenden Stickoxide in den Feuerraum eingeführt und unterstöchiometrisch verbrannt wird und bei dem zur Sicherung des Ausbrands des in den Feuerraum eingeführten Brennstoffes oberhalb der Zufuhr von Haupt- und Reduktionsbrennstoff Ausbrandluft zugeführt wird, wobei im Feuerraum eine schraubenartige, aufsteigende Strömung aufgebaut wird, dadurch gekennzeichnet, daß jedem Hauptbrenner ein Reduktionsbrenner direkt zugeordnet wird und der Reduktionsbrennstoff des zugeordneten Reduktionsbrenners der den Hauptbrenner verlassenden gekrümmten Zuströmung zur schraubenartigen Strömung in der Mitte des Feuerraumes in vorgegebenem Abstand von der Mündung des Hauptbrenners an einer Stelle zugemischt wird, an der die Bildung von Stickoxiden in Gasreaktionen in der Flamme des Hauptbrenners abgeschlossen ist.

2. Verfahren nach Anspruch 1, dadurch gekennzeichnet, daß bezogen auf den Drehsinn der schraubenförmigen Strömung der Reduktionsbrennstoff (6) voreilend zum Hauptbrennstoff (2) eingeführt wird.

3. Verfahren nach Anspruch 1, dadurch gekennzeichnet, daß bezogen auf den Drehsinn der schraubenförmigen Strömung der Reduktionsbrennstoff (6) nacheilend zum Hauptbrennstoff (2') eingeführt wird.

4. Verfahren nach einem der Ansprüche 1 bis 3, dadurch gekennzeichnet, daß als Hauptbrennstoff und Reduktionsbrennstoff der gleiche Brennstoff, vorzugsweise Braunkohle, eingesetzt wird.

5. Verfahren nach einem der Ansprüche 1 bis 4, dadurch gekennzeichnet, daß der Reduktionsbrennstoff mit Luft und/oder Rauchgas eingeführt wird.

6. Verfahren nach einem der Ansprüche 1 bis 5, dadurch gekennzeichnet, daß die Menge der Ausbrandluft unabhängig von der Anzahl der betriebenen Brenner eingestellt wird.

7. Tangentialfeuerung mit einer Vielzahl von auf einen Brennkreis ausgerichteten Hauptbrennern, einer Vielzahl von Reduktionsbrennern und einer Vielzahl von oberhalb der Reduktionsbrenner angeordneten Ausbrandluftdüsen, dadurch gekennzeichnet, daß jedem Hauptbrenner (2, 2', 3, 3') ein Reduktionsbrenner (6, 6', 7, 7') direkt zugeordnet ist und jeder Reduktionsbrenner (6, 6'; 7, 7') nahe dem Hauptbrenner (2, 2'; 3, 3') mindestens mit einem seitlichen Abstand angeordnet und so ausgerichtet ist, daß bei Betrieb der Tangentialfeuerung der über den Reduktionsbrenner eingedüste Reduktionsbrennstoff an einer vorgegebenen Stelle (M2; M2') in die dem Hauptbrenner zuzuordnende Primärflamme (B2; B2') an einer Stelle zugemischt wird, an der die Bildung von Stickoxiden in Gasreaktionen in der Flamme des Hauptbrenners abgeschlossen ist.

8. Tangentialfeuerung nach Anspruch 7, bei der mindestens zwei Hauptbrenner in einer Ebene nebeneinander in einer Feuerraumwand angeordnet sind, dadurch gekennzeichnet, daß die den zwei Hauptbrennern (2, 2') zugeordneten zwei Reduktionsbrenner (7, 7') zwischen den beiden Hauptbrennern angeordnet sind.

9. Tangentialfeuerung nach Anspruch 7, bei der mindestens zwei Hauptbrenner in einer Ebene nebeneinander in einer Feuerraumwand angeordnet sind, dadurch gekennzeichnet, daß die den zwei Hauptbrennern (2, 2') zugeordneten zwei Reduktionsbrenner (6, 6') jeweils auf der gleichen Seite der Hauptbrenner und in derselben Feuerraumwand wie die Hauptbrenner (2, 2') angeordnet sind.

10. Tangentialfeuerung nach einem der Ansprüche 7 bis 9, dadurch gekennzeichnet, daß mindestens zwei Hauptbrenner (2, 3; 2', 3') untereinander angeordnet sind und die zwei zugeordneten Reduktionsbrenner (6, 6; 6', 6'/ 7, 7; 7', 7') in einer dazu parallelen vertikalen Ebene angeordnet sind.

11. Tangentialfeuerung nach einem der Ansprüche 7 bis 10, dadurch gekennzeichnet, daß die Zahl und Anordnung der Ausbrandluftdüsen (8, 8') der Zahl und der Anordnung der Hauptbrenner (2, 2') entspricht oder eine größere Anzahl von Ausbrandluftdüsen (9) gleichmäßig um den Feuerraum herum verteilt angeordnet ist.

## Claims

1. Method for burning solid, liquid or gaseous fuels, especially pulverized coal, with which the main fuel is tangentially introduced via main burners into a combustion chamber and is burned therein, reduction fuel is introduced via reduction burners into the combustion chamber to reduce the nitrogen oxides produced during the combustion of the main fuel and is burned under substoichiometric conditions and with which for ensuring the burning-out of the fuel introduced into the combustion chamber burn-out air is introduced above the feed of the main fuel and the reduction fuel, a helically rising flow being built up in the combustion chamber, characterized in that to each main burner a reduction burner is directly associated and the reduction fuel of the associated reduction burner is admixed to the curved afflux leaving the main burner towards the helical flow in the center of the combustion chamber at given distance from the opening of the main burner at a position at which the formation of nitrogen oxides in the gas reactions in the flame of the main burner has been terminated.

2. Method according to claim 1, characterized in that with respect to the direction of rotation of the helical flow the reduction fuel (6) is introduced in such a way that it is ahead of the main fuel (2).

3. Method according to claim 1, characterized in that with respect to the direction at rotation of the helical flow the reduction fuel (6) is introduced in such a way that it lags the main fuel (2').

4. Method according to any one of the claims 1 to 3, characterized in that as main fuel and reduction fuel the same fuel, preferably lignite, is used.

5. Method according to any one of the claims 1 to 4, characterized in that the reduction fuel is introduced with air and/or flue gas.

6. Method according to any one of the claims 1 to 5, characterized in that the amount of burn-out air is adjusted independently of the number of operating burners.

7. Tangential firing equipment with a plurality of main burners oriented in conformity with a burning circle, a plurality of reduction burners and a plurality of burn-out air nozzles disposed above the reduction burners, characterized in thatto each main burner (2, 2', 3, 3') a reduction burner (6, 6', 7, 7') is directly associated and each reduction burner (6, 6'; 7, 7') is disposed near the main burner (2, 2'; 3, 3') at least with a lateral distance and is oriented in such a way that during operation of firing equipment the reduction fuel introduced via the reduction burner is admixed at a predetermined position (M2; M2') into the primary flame (B2; B2') associated to the main burner at which position the formation of nitrogen oxides in gas reactions in the flame of the main burner has terminated.

8. Tangential firing equipment according to claim 7, with which at least two main burners are disposed in a plane one beside the other in a combustion chamber wall, characterized in that the two reduction burners (7, 7') associated to the two main burners (2, 2') are arranged between the two main burners.

9. Tangential firing equipment according to claim 7, with which at least two main burners are disposed in a plane one beside the other in a combustion chamber wall, characterized in that the two reduction burners (6, 6') associated to the two main burners (2, 2') are arranged each on the same side of the main burner and in the same combustion chamber wall as the main burners (2, 2').

10. Tangential firing equipment according to any one of the claims 7 to 9, characterized in that at least two main burners (2, 3; 2', 3') are arranged one below the other and the two associated reduction burners (6, 6; 6', 6'/7, 7; 7', 7') are arranged in a vertical plane that is parallel thereto.

11. Tangential firing equipment according to any one of the claims 7 to 10, characterized in that the number and arrangement of the burn-out air nozzles (8, 8') corresponds to the number and arrangement of the main burners (2, 2') or a greater number of burn-out air nozzles (9) is distributed uniformly out the combustion chamber.

## Revendications

1. Procédé de combustion de combustibles solides, liquides ou gazeux, en particulier de poussier de charbon, dans lequel, par des brûleurs principaux, on introduit du combustible principal tangentiellement dans une chambre de combustion et on l'y brûle et, par des brûleurs de réduction, on introduit du combustible réducteur dans la chambre de combustion et on l'y brûle dans des conditions sous-stoechiométri- ques pour réduire les oxydes d'azote résultant de la combustion du combustible principal et dans lequel, pour achever la combustion du combustible introduit dans la chambre de combustion, on introduit de l'air d'achèvement de combustion au-dessus de l'arrivée du combustible principal et du combustible réducteur, un courant hélicoïdal ascendant étant engendré dans la chambre de combustion, caractérisé en ce qu'on associe directement un brûleur de réduction à chaque brûleur principal et en ce que, en un emplacement qui est situé à une distance prédéterminée de l'embouchure du brûleur principal et en lequel la formation d'oxydes d'azote dans les réactions gazeuses produites dans la flamme du brûleur principal est terminée, on incorpore, au courant qui afflue du brûleur principal suivant une trajectoire courbe, le combustible réducteur du brûleur de réduction associé, pour former le courant hélicoïdal au milieu de la chambre de combustion.

2. Procédé selon la revendication 1, caractérisé en ce que, selon le sens de rotation du courant hélicoïdal, on introduit le combustible réducteur (6) en avance par rapport au combustible principal (2).

3. Procédé selon la revendication 1, caractérisé en ce que, selon le sens de rotation du courant hélicoïdal, on introduit le combustible réducteur (6) en retard par rapport au combustible principal (2').

4. Procédé selon l'une des revendications 1 à 3, caractérisé en ce que, comme combustible principal et comme combustible réducteur, on utilise le même combustible, de préférence de la lignite.

5. Procédé selon l'une des revendications 1 à 4, caractérisé en ce que l'on introduit le combustible réducteur avec de l'air et/ou des gaz de combustion.

6. Procédé selon l'une des revendications 1 à 5, caractérisé en ce que la quantité d'air d'achèvement de combustion est choisie indépendamment du nombre des brûleurs utilisés.

7. Foyer tangentiel comportant une pluralité de brûleurs principaux orientés vers un cercle de combustion, une pluralité de brûleurs de réduction et une pluralité de buses à air d'achèvement de combustion disposées au-dessus des brûleurs de réduction, caractérisé en ce qu'un brûleur de réduction (6, 6', 7, 7') est directement associé à chaque brûleur principal (2, 2', 3, 3') et en ce que chaque brûleur de réduction (6, 6'; 7, 7') est disposé au voisinage du brûleur principal (2, 2'; 3, 3') en étant écarté au moins latéralement et est orienté de telle façon que, lorsque le foyer tangentiel fonctionne, le combustible réducteur injecté par le brûleur de réduction est mélangé à la flamme primaire (B2, B2') à associer au brûleur principal, en un emplacement prédéterminé (M2; M2') en lequel la formation d'oxydes d'azote dans les réactions gazeuses dans la flamme du brûleur principal est terminée.

8. Foyer tangentiel selon la revendication 7, dans lequel au moins deux brûleurs principaux sont disposés l'un à côté de l'autre dans un même plan dans une paroi de chambre de combustion, caractérisé en ce que les deux brûleurs de réduction (7, 7') associés aux deux brûleurs principaux (2, 2') sont disposés entre les deux brûleurs principaux.

9. Foyer tangentiel selon la revendication 7, dans lequel au moins deux brûleurs principaux sont disposés l'un à côté de l'autre dans un même plan dans une paroi de chambre de combustion, caractérisé en ce que les deux brûleurs de réduction (6, 6') associés aux deux brûleurs principaux (2, 2') sont disposés chacun du même coté des brûleurs principaux et dans la même paroi de la chambre de combustion que les brûleurs principaux (2, 2').

10. Foyer tangentiel selon l'une des revendications 7 à 9, caractérisé en ce qu'au moins deux brûleurs principaux (2, 3; 2', 3') sont disposés l'un au-dessous de l'autre et en ce que les deux brûleurs de réduction (6, 6; 6', 6'/7, 7; 7', 7') associés sont disposés dans un plan vertical parallèle au plan des brûleurs.

11. Procédé selon l'une des revendications 7 à 10, caractérisé en ce que le nombre et la disposition des buses (8, 8') à air d'achèvement de combustion correspondent au nombre et à la disposition des brûleurs principaux (2, 2') ou qu'un nombre plus important de buses (9) à air d'achèvement de combustion sont régulièrement réparties tout autour de la chambre de combustion.
